# EUROPÄISCHE PATENTSCHRIFT

(11) **EP 0 669 165 B1**
(45) Veröffentlichungstag und Bekanntmachung des Hinweises auf die Patenterteilung: **16.12.1998**
(21) Anmeldenummer: 95101765.6
(22) Anmeldetag: 10.02.1995
(51) Int. Cl.: B02C 18/30

(54) **Druckrohr für einen Fleischwolf**
Pressure tube for a meat grinder
Tube d'alimentation sous pression pour hachoir de viande

(30) Priorität: 28.02.1994 DE 4406432
(43) Veröffentlichungstag der Anmeldung: 30.08.1995
(73) Patentinhaber: Maschinenfabrik Dornhan GmbH, D-72173 Dornhan/Schwarzwald (DE)
(72) Erfinder: Mössmer, Michael, D-72291 Betzweiler-Wälde (DE); Haack, Eberhard, Dr., D-06108 Halle (DE)
(74) Vertreter: Leinung, Günter

(56) Entgegenhaltungen:
- DE-C- 188 414
- DE-C- 642 772
- GB-A- 362 428
- US-A- 2 524 860

## Beschreibung

Die Erfindung bezieht sich auf ein Druckrohr für Fleischwölfe entsprechend dem Oberbegriff des Anspruches 1.

In Fleischwölfen und in nach dem Wolfprinzip arbeitenden Zerkleinerungsmaschinen wird das zu wolfende Verarbeitungsgut über eine geeignete Aufgabeeinrichtung, vorzugsweise einen Einfülltrichter; in die Maschine gegeben und durch die im Druckgehäuse oder Druckrohr gelagerte Druck- und Förderschnecke zum Schneidsatz gefördert

In den Druckschriften PS 620 312. DE-AS 1061 646 und DE-OS 3245 414 sind entsprechende Druckgehäuse dargestellt

Dabei haben die Druck- und Förderschnecke sowie das Druckrohr des Fleischwolfes die Aufgabe, das Wolfgut zu stützen, zu fördern und bis zu einem bestimmten Grade zu komprimieren, zu pressen.

Dies wird erreicht, indem die Druck- und Förderschnecke mit bestimmten geometrischen Formen und Steigungen versehen wird und zusätzliche Elemente sogenannte Spaltkeile, den Effekt noch günstiger beeinflussen.

Es wird auf die Patentschrift DD 287 661 verwiesen. Das Gegenstück zur Druck- und Förderschnecke in diesem Prozeß, das Druckrohr, wird, der Aufgabe Genüge zu tun, an seiner Innenwandung gleichfalls mit bestimmten Konturen versehen, die als Züge ausgebildet sind. Die Züge verleihen dem Wolfgut die erforderliche Stützung, um gefördert werden zu können.

Die bekanntesten Formen der Züge, die im Druckrohr oder Druckgehäuse eingearbeitet sind, weisen einen rechteckigen Querschnitt, dessen Kanten aber auch abgerundet sein können, auf und verlaufen längs zur Mittelachse des Druckrohres. Aber auch gedrallte Züge finden in den Druckrohren Anwendung.

Es sei ferner auf die DE-C-188 414 verwiesen, in der ein Fleischwolf mit einem die Rippen tragenden Einsatz beschrieben wird, der aus mehreren Teilen besteht, um bei Beschädigungen nicht den kompletten Einsatz, sondern nur das betreffende Teilstück auswechseln zu müssen.

Es muß jedoch bezweifelt werden, daß durch die Auswechslung einzelner Teilstücke sich der daraus ergebene finanzielle Vorteil nicht durch die Kosten zu ihrer Herstellung aufgebraucht wird, da die Herstellung derartiger Teilstücke sehr präzise erfolgen muß, uni bei ihrem Zusammenfügen ein einheitliches Stück zu erzielen, welches an den Fügestellen der einzelnen Teilstücke keine Ansätze oder Vorsprünge besitzt, was zu einer wesentlichen Beeinträchtigung des kontinuierlichen Flusses des Wolfgutes und zu einer Verschlechterung seiner Qualität führt. Ferner werden an derartigen Ansätzen Rückstände des Wolfgutes festgehalten, wodurch der Hygienestandard wesentlich negativ beeinflußt wird.

Die Druckrohre werden nach verschiedenen Herstellungsmethoden gefertigt. So werden Druckrohre gegossen, geschweißt oder durch mechanische Bearbeitung hergestellt.

Bei den bisher bekannten Herstellungsverfahren und -methoden werden die Züge in den Druckrohren nach der jeweiligen Methode mit hergestellt, was mit hohem Material- und Fertigungsaufwand verbunden ist.

Aufgabe der Erfindung ist es, ein Druckrohr für Fleischwölfe zu entwickeln welches den geforderten Durchfluß- und Zerkleinerungsbedingungen gerecht wird, eine Austauschbarkeit, je nach den vorherrschenden Betriebsbedingungen, gewährleistet und den Abrieb von Materialteilchen und somit die Kontamination mit dem zu wolfenden Gut weitestgehend ausschließt, wobei die Säuberung des Druckrohres vereinfacht und verbessert werden soll, um einen hohen Hygienestand zu gewährleisten.

Die Aufgabe wird durch die im kennzeichnenden Teil des Hauptanspruches herausgestellten Merkmale gelöst.

Zweckmäßige Ausgestaltungen der Erfindung sind Gegenstand der Unteransprüche.

In der Erkenntnis, daß von der Gestaltung und Ausführung des Druckrohres und der Druck- und Förderschnecke die Förder- und Schneidbedingungen des zu wolfenden Gutes in einen, wesentlichen Maße mit abhängen, wurde ein Druckrohr gemäß der Erfindung geschaffen, das aus einem Grundkörper und einen, im Grundkörper vorgesehenen Stützsystem, als Druckrohreinsatz ausgebildet, welcher im Grundkörper auswechselbar angeordnet ist, besteht, wobei das Druckrohr selbst, mit einer besonderen Profilierung versehen, diese die Züge im Druckrohr bildend, auswechselbar oder fest am Fleischwolf angeordnet ist.

Der Grundkörper des Druckrohres wird dabei in bekannter Art und Weise und aus den gebräuchlichen Materialien hergestellt, während der Druckrohreinsatz unabhängig vom Grundkörper gesondert und aus einem hochlegierten Stahl, beispielsweise einem Cri-Ni- legierten Stahl, hergestellt wird, wobei andere Materialarten gleichfalls zum Einsatz kommen können Wesentlich ist, daß ohne erheblichen Mehraufwand der Druckrohreinsatz mit einer Oberflächenbeschaffenheit ausgeführt ist, die wesentlich unter dem Normwert Rz 25 liegt, um den geforderten Hygienebestimmungen zu entsprechen.
Das erfindungsgemäße Stützsystem, verkörpert in einem Druckrohreinsatz, bestehend aus einen, kaltverformten mit Sicken versehenen flächenhaften Körper, der nach der Kaltverformung, beispielsweise Tiefziehen, zu einem zylindrischen Körper geformt und verbunden wird. somit den Druckrohreinsatz ergebend, in dem sich die eingearbeiteten Sicken als Züge darstellen, der dann in den Grundkörper des Druckrohres eingesetzt wird.

Es gehört auch zur Erfindung, daß der Grundkörper des Druckrohres aus einem hochlegierten Stahl, vorzugsweise einem Cr-Ni-Stahl, besteht, welcher in analoger Weise aus einem kaltverformten mit Sicken versehenden flächenhaften Körper zum kreisrunden Grundkörper geformt wird, bei dem gleichfalls die eingearbeiteten Sicken sich als Züge darstellen und die entsprechenden Funktionen erfüllen.

Erfinderisch ist gleichfalls, daß der Druckrohreinsatz aus mehren Segmenten, vorzugsweise zwei Halbschalen, besteht, die. zueinander gepaart, im Grundkörper des Druckrohres eingesetzt werden, wobei die Züge bereits in den Segmenten/Halbschalen ausgebildet sind.

Es gehört auch zur Erfindung, daß das herausnehmbare Stützsystem als ein käfigartig gestalteter Druckrohreinsatz ausgebildet ist, bei dem umfangsseitig und längs des Druckrohreinsatzes mehrere spiralförmig verlaufende Leisten, an den Stirnseiten in Endscheiben befestigt. vorgesehen sind.

Dieses Stützsystem, auch als offener Stützkäfig zu bezeichnen, steht in Wirkverbindung mit den glatten Wandungen des Grundkörpers des Druckrohres und stellt somit das zum Zerkleinern des Wolfgutes erforderliche Wirksystem her.

Das Stützsystem nimmt im wesentlichen die axial wirkenden Schubkräfte auf, die innere Wandung des Grundkörpers vom Druckrohr wirkt als Nutgrund bei gleichzeitiger Aufnahme radial wirkender Rohstoffumspannkräfte. Im Zusammenwirken von Stützsystem, den, Stützkäfig und dem Grundkörper des Druckrohres, wird die Gesamtfünktion von Druckrohr und Arbeits- und Förderschnecke gesichert.

Die Verbindung zwischen dem Grundkörper und dem Stützsystem ist formschlüssig ausgebildet, die einerseits gewährleistet, daß die Austauschbarkeit des Stützsystems nach den vorherrschenden Betriebsbedingungen gegeben ist und andererseits eine genaue Fixierung und Positionierung innerhalb des Grundkörpers sichert.

Mit der Erfindung wird es möglich, die Fleischwölfe mit einem relativ einfach herzustellenden Grundkörper, als Druckgehäuse oder Druckrohr ausgebildet, auszurüsten und dann mit dem gesondert hergestellten Druckrohreinsatz, welcher nach den Betriebsbedingungen auswählbar nach Anzahl, Form und Größe der Züge, in den Grundkörper einzusetzen.

In dieser Lösung kommen die wesentlichen Vorteile der Erfindung, nämlich Anpassung der Zugeausführung und -anordnung im Druckrohr nach den Betriebsbedingungen, die Austauschbarkeit des Druckrohreinsatzes, die weitestgehende Vermeidung des Abriebes von Teilchen des Druckrohres und somit der Kontamination dieser Teilchen mit den, Wolfgut der wesentlich günstigere Herstellungsaufwand und ein hoher Hygienestand zum Tragen.

Die Erfindung soll mit nachstehendem Ausführungsbeispiel näher erläutert werden, wobei die dazugehörige Zeichnung in
- Fig. 1: den Einsatz des Druckrohreinsatzes im Druckrohr eines Fleischwolfes
- Fig. 2: eine flächenhafte Darstellung des Druckrohreinsatzes
- Fig. 3: eine Seitenansicht nach Figur 1 mit verschiedenen Querschnittsformen von Zügen
- Fig. 4: eine weitere Seitenansicht nach Figur 1 mit Zwischenraum
- Fig. 5: eine Halbschale des Druckrohreinsatzes
- Fig. 6: eine weitere Ausgestaltung des Druckrohreinsatzes
- Fig. 7: eine Schnittdarstellung des Druckrohres
- Fig. 8: eine Seitensansicht nach Figur 7
- Fig. 9: eine schematische Darstellung des Grundkörpers mit Einfülltrichter
- Fig. 10: eine Seitenansicht nach Figur 9
zeigt.

Das erfindungsgemäße Stützsystem 7 ist, wie in der Figur 1 gezeigt, im Grundkörper dergestalt angeordnet, daß es herausnehmbar bzw. auswechselbar und formschlüssig mit dem Grundkörper 1 verbunden, wobei das Stützsystem 7 als Druckrohreinsatz 2 ausgebildet ist.

Das Ausgangsprodukt für einen Druckrohreinsatz 2 ist einmal ein flächiges Grundelement 5 aus einem hochlegierten Edelstahl, wobei als Legierungselemente vorzugsweise Cr, Ti oder Ni Anwendung finden.

Das flächige Grundelement 5 wird einer Kaltverformung unterzogen, wobei die Sicken 6 herausgeformt werden, und zwar dergestalt, daß bei der Herausbildung des Druckrohreinsatzes 2 infolge des Zusammenfügens des Grundelementes 5 zu einem zylindrischen Körper, die Sicken 6 längs des entstandenen Druckrohreinsatzes 2 verlaufen und die Züge 3 bilden.

Die Figur 2 stellt das flächige Grundelement 5 ausschnittsweise dar und zeigt die schräg eingeformten Sicken 6, die sich dann als drallförmig verlaufende Züge 3 im Druckrohreinsatz 2 herausbilden.

Eine vorteilhafte Ausführung des Einsatzes des Druckrohres 2 im Grundkörper 1 zeigt die Figur 4. Hier wird der Druckrohreinsatz 2 im Grundkörper 1 so eingesetzt, daß zwischen beiden Teilen ein Zwischenraum 4 vorgesehen ist.

Dieser Zwischenraum 4 ermöglicht eine zusätzliche Kühlung des zu wolfenden Gutes, indem in diesen Zwischenraum 4 ein Kühlmedium eingeleitet werden kann, welches unmittelbar auf das Gut einwirken kann, da die vorhandene Wanddicke des Druckrohreinsatzes 2 von ca. 1 - 3 mm einen guten Wärmeaustausch gestattet.

Es sei aber auch darauf verwiesen, daß der Zwischenraum 4 zur Installation und Anordnung spezieller Funktionselemente verwendet werden kann. So können Sensoren angeordnet werden, die unmittelbar die vorherrschenden Betriebsbedingungen erfassen, diese einer zentralen Steuereinheit zugeführt werden, um dann als Regel- und Steuergröße auf den fünktionellen Ablauf des Wolfens und zur Regelung des Wolfes nutzbar sind.

Die Einarbeitung von Sicken 6 in ein flächiges Grundelement 5, was durch Kaltverformung herstellungs- und kostenmäßige Vorzüge begründet, gestattet die Ausbildung von Zügen 3 unterschiedlichster Querschnittsformen, wie in Figur 3 dargestellt, die wiederum den Förderprozeß und den Verarbeitungsprozeß des Wolfgutes positiv beeinflussen.

Der Druckrohreinsatz 2 kann auch aus einzelnen Segmenten gebildet werden, wobei ein aus zwei Halbschalen 8 hergestellter Druckrohreinsatz 2 den fertigungs- und anwendungstechnischen sowie hygienischen Anforderungen am vorteilhaftesten gerecht wird.

Die Figur 5 zeigt eine Halbschale 8 mit den bereits eingearbeiteten Zügen 3, die, gepaart mit einer zweiten Halbschale 8, den koinpletten Druckrohreinsatz 2 ergeben und in diesem Zustand im Grundkörper 1 des Druckrohres eingesetzt werden

Die Sicherung der Halbschalen 8 kann dabei über eine Leiste 9 erfolgen, die wiederum in eine im Grundkörper 1 vorgesehene Nut 10 eingreift, wodurch der gesamte Druckrohreinsatz 2 verdrehsicher gelagert ist

Die Sicherung des Druckrohreinsatzes 2 gegen axiales Verschieben erfolgt einlaufseitig durch das stirnseitige Anliegen des Druckrohreinsatzes 2 im Druckrohr, und auslaufseitig wird er über die Überwurfmutter des Fleischwolfes, welcher auch die Schneidsatzteile verspannt, gesichert

Diese Ausführung sichert den Formschluß von Druckrohreinsatz 2 und dem Grundkörper 1 des Druckrohres und ermöglicht ein leichtes Herausnehmen bzw. Auswechseln, da keine zusätzlichen Verspann- und Halteeinrichtungen zu lösen sind.

Bei größeren Fleischwölfen kann zum Herausnehmen des Druckrohreinsatzes 2 die vorhandene Ausstoßvorrichtung genutzt werden.

Die Figur 6 zeigt einen käfigartig gestalteten Druckrohreinsatz 2, der aus spiralförmig verlaufenden Wendeln 11, die stirnseitig durch die Scheiben 12; 13 begrenzt und an diesen befestigt sind, besteht und längs des Druckrohreinsatzes 2 auf dem äußeren Umfang der Wendeln 11 Leisten 9 vorgesehen sind, die sowohl mit den Scheiben 12; 13 als auch mit den Wendeln 11 verbunden sind und somit dem Druckrohreinsatz 2 die erforderliche Stabilität verleihen.

Gleichzeitig erfolgt über die Leisten 9, die an die Nutzen 10 des Grundkörpers 1 greifen, - Fig. 8 -, die Lagesicherung des Druckrohreinsatzes 2.

Eine Verdrehsicherung des Druckrohreinsatzes 2 kann auch in der Form erfolgen, daß in der auslaufseitig vorgesehenen Scheibe 12 eine Nut 14 vorgesehen ist, die im eingesetzten Zustand durch die Paßfeder 15, die auch zur Aufnahme und Sicherung der Schneidsatzteile erforderlich ist, den gesamten Druckrohreinsatz 2 arretiert. - Fig. 7-.

Das Herausnehmen des Druckrohreinsatzes 2 geschieht in der bereits beschriebenen Art oder durch einfaches Hintergreifen der Scheibe 12 und des Nachvornziehens.

Im ausgebauten Zustand kann sowohl der Druckrohreinsatz 2 selbst, als auch das Druckrohr problemlos und umfassend gereinigt werden, es verbleiben keine Restteilchen in oder an den Teilen, es ist ein 100%iges Reinigen möglich, was wiederum dem geforderten Hygienezustand entspricht.

Diesen geforderten Hygienezustand erfüllt auch ein Fleischwolf mit einem Druckrohr, dessen Grundkörper 1, wie in den Figuren 9 und 10 dargestellt, aus einem hochlegierten Stahl, in dessen flächigen Ausgangsprodukt Sicken eingearbeitet sind und zu einem kreisrunden Grundkörper geformt wird, besteht.

Die sich durch die Ausformungen zu einem Grundkörper 1 angeordnet ergebenden Züge 16. sind umfangsseitig am Grundkörper 1 angeordnet und können je nach Einformung der Sicken in das flächige Ausgangsmaterial verschiedene Zügequerschnittsformen aufweisen.

Dargestellt sind trapezförmig ausgebildete Querschnitte, die mit Rundungen versehen sind, was sich sehr vorteilhaft auf den Transport des Wolfgutes auswirkt und gleichzeitig positiv den Reinigungsprozeß beeinflußt.

Die Züge 16 können sowohl gradlinig als auch drallförmig verlaufen und enden auslaufseitig vor den, jeweiligen Schneidsatz.

In den Figuren 9 und 10 wird weiterhin die Zuordnung eines Einfülltrichters 17 zum Druckrohr gezeigt, was insbesondere beim Fleischwolf kleiner Bauart von Vorteil ist.

## Patentansprüche

1. Druckrohr für einen Fleischwolf das dem zu verarbeitenden Gut durch die an der Innenwand vorhandenen Züge, die drallförmig angeordnet sind, oder in axialer Richtung des Druckrohres verlaufen die notwendige Stützung verleiht und den Fördervorgang des Gutes mit bewirkt, wobei im Druckrohr, als Druckrohreinsatz und aus mehreren ausgebildeten Teilen bestehende Stüzsysteme einsetzbar sind, dadurch gekennzeichnet, daß
der Druckrohreinsatz (2) aus einem käfigartig gestalteten Stützsystem (7) besteht, bei dem spiralförmig verlaufende Wendeln (11), im eingebauten Zustand die Züge (3) ergebend, stirnseitig durch Scheiben (12; 13) begrenzt sind und am äußeren Umfang und umfangsseitig verteilt, axial verlaufende Leisten (9) angeordnet sind

2. Druckrohr nach Anspruch 1, dadurch gekennzeichnet, daß
der zylindrische Druckrohreinsatz (2) aus einem flächigen Grundelement (5) mit Sicken (6), die Züge (3) ergebend, gebildet ist, wobei die Sicken (6) dergestalt im flächigen Grundelement (5) eingearbeitet sind, daß die sich ausbildenden Züge (3) axial oder gedrallt und umfangsseitig im Druckrohr verlaufen.

3. Druckrohr nach Anspruch 1 und 2, dadurch gekennzeichnet, daß
die Züge (3) unterschiedliche, vorzugsweise rechteckige, gerundete und trapezförmige Querschnittsformen aufweisen.

4. Druckrohr nach Anspruch 2, dadurch gekennzeichnet daß
die Sicken (6) kaltverformt im Grundelement (5) ausgebildet werden.

5. Druckrohr nach Anspruch 2, dadurch gekennzeichnet, daß
der Druckrohreinsatz (2) umfangsseitig bündig mit der Innenwandung des Grundkörpers (1) oder mit Abstand, einen Zwischenraum (4) bildend, in, Druckrohr angeordnet ist.

6. Druckrohr nach Anspruch 1 und 2, dadurch gekennzeichnet, daß
der Druckrohreinsatz (2) aus einem hochlegierten, vorzugsweise mit Cr-Ni-Ti Edelstahl besteht.

7. Druckrohr nach Anspruch 2, dadurch gekennzeichnet, daß
der Druckrohreinsatz (2) aus einzelnen Segmenten, vorzugsweise aus zwei Halbschalen (8) mit eingearbeiteten Zügen (3) bestehend, formschlüssig im Grundkörper (1) angeordnet ist.

8. Druckrohr nach Anspruch 7, dadurch gekennzeichnet, daß
die Halbschalen (8) eine lagesichernde Leiste (9) aufweisen.

9. Druckrohr nach Anspruch 1 und 2, dadurch gekennzeichnet, daß
im Grundkörper (1) deckungsgleiche Nuten (10), den Druckrohreinsatz (2) verdrehsichernd und formschlüssig aufnehmend, vorgesehen sind und die auslaufseitig vorgesehene Scheibe (12) eine Nut (14) aufweist.

10. Druckrohr nach Anspruch 2, dadurch gekennzeichnet, daß
der Grundkörper (1) aus einem flächigen Grundelement mit eingelassenen Sicken, die Züge (16) ergebend, gebildet ist und die sich ausbildenden Züge (16) axial oder gedrallt und umfangsseitig im Grundkörper (1) verlaufen.

## Claims

1. Delivery pipe for a meat mincing machine, which gives the material to be processed the necessary support as a result of the grooves on the inner wall, which are arranged in a spiral form or run in an axial direction along the delivery pipe, and which at the same time gives rise to the transport process of the material, whereby the support systems consisting of several developed parts can be used in the delivery pipe as a delivery pipe insert, wherein the delivery pipe insert (2) is made up of a cage-like design support system (7), in which spirally running coils (11), which when integrated result in the grooves (3), are restricted at the front by discs (12;13) and in which axially running ribs (9) - spread over the outer circumference and the circumference side - are arranged.

2. Delivery pipe according to claim 1, wherein the cylindrical delivery pipe insert is made up of a flat basic element (5) with beads (6), which result in the grooves (3), whereby the beads (6) are integrated into the flat basic element (5) in such a way that the thus formed grooves (3) run axially or spirally and on the circumference side in the delivery pipe.

3. Delivery pipe according to claim 1 and 2, wherein the grooves (3) have different cross-section forms, preferably rectangular, rounded and trapezoidal.

4. Delivery pipe according to claim 2, wherein the beads (6) are cold formed in the basic element (5).

5. Delivery pipe according to claim 2, wherein the delivery pipe insert (2) in the delivery pipe is arranged flush to the inner wall of the basic structure (1) at the circumference or at a distance thus forming a space (4).

6. Delivery pipe according to claim 1 and 2, wherein the delivery pipe insert (2) consists of a high-alloy stainless steel, preferably with Cr-Ni-Ti.

7. Delivery pipe according to claim 2, wherein the delivery pipe insert (2), which is preferably made up of two shells (8) with integrated grooves (3), is arranged positively in the basic structure (1).

8. Delivery pipe according to claim 7, wherein the shells (8) have a rib (9) that holds them in position.

9. Delivery pipe according to claim 1 and 2, wherein congruent channels (10), which positively hold and secure the delivery pipe insert (2) against distortion, are foreseen in the basic structure (1) and wherein the disc (12) foreseen on the discharge side has a channel (14).

10. Delivery pipe according to claim 2, wherein the basic structure (1) is made up of a flat basic element with integrated beads, from which grooves (16) result and wherein the thus formed grooves (3) run axially or spirally and on the circumference side in the basic structure.

## Revendications

1. Tube de pression pour hachoir qui assure l'appui nécessaire au produit à mettre en oeuvre par les rayures présentes sur la paroi intérieure, placées sous forme de torsades ou dans le sens axial dans le tube de pression, et participe à l'avance du produit, le tube de pression pouvant recevoir à titre d'inserts des systèmes d'appui composés de plusieurs pièces, caractérisé en ce que
l'insert (2) se compose d'un système d'appui (7) conçu comme une cage dont les hélices hélicoïdales (11), donnant les rayures (3) en situation montée, sont limitées à l'avant par des rondelles (12 ; 13) et en ce que des barres (9) axiales sont réparties à la périphérie extérieure et côté périphérie.

2. Tube de pression selon la revendication 1, caractérisé en ce que
l'insert cylindrique (2) est composé d'un élément de base plan (5) avec des moulures (6) donnant des rayures (3), les moulures (6) étant formées dans l'élément de base plan (5) lui-même, de sorte que les rayures (3) qui s'en dégagent ont une forme axiale ou torsadée et se trouvent côté périphérie dans le tube de pression.

3. Tube de pression selon les revendications 1 et 2, caractérisé en ce que
les rayures (3) ont des sections de formes différentes, de préférence rectangulaire, arrondies ou trapézoïdales.

4. Tube de pression selon la revendication 2, caractérisé en ce que
les moulures (6) sont formées à froid dans l'élément de base (5).

5. Tube de pression selon la revendication 2, caractérisé en ce que
l'insert (2) est placé dans le tube de pression de manière affleurante, côté périphérie, à la paroi intérieure du corps de base (1) ou à une certaine distance en formant un espace (4).

6. Tube de pression selon les revendications 1 et 2, caractérisé en ce que
l'insert (2) est constitué d'un acier spécial fortement allié, de préférence au Cr-Ni-Ti.

7. Tube de pression selon la revendication 2, caractérisé en ce que
l'insert (2), composé de différents segments, de préférence de deux demi-coques (8) avec rayures (3) pratiquées à l'intérieur, épouse la forme intérieure du corps de base (1).

8. Tube de pression selon la revendication 7, caractérisé en ce que
les demi-coques (8) présentent une barre assurant la position (9).

9. Tube de pression selon les revendications 1 et 2, caractérisé en ce que
dans le corps de base (1), des rainures (10) coïncidentes, qui assurent l'insert (2) contre la torsion et épousent la forme, sont prévues et en ce que la rondelle prévue côté sortie (12) présente une rainure (14).

10. Tube de pression selon la revendication 2, caractérisé en ce que
le corps de base (1) est composé d'un élément de base plan comportant des moulures donnant des rayures (16) et les rayures (16) qui en résultent ont une forme axiale ou torsadée et se trouvent côté périphérie dans le corps de base (1).
